# DEMANDE DE BREVET EUROPEEN

(11) **EP 4 703 016 A1**
(43) Date de publication de la demande: **04.03.2026**
(21) Numéro de dépôt: 24196356.0
(22) Date de dépôt: 26.08.2024
(51) Int. Cl.: A63B 63/08, A63B 69/00, A63B 24/00, A63B 63/00

(54) **DISPOSITIF DE GUIDAGE ET DE RETOUR D'UN BALLON**

(71) Demandeur: Xellenz, 1082 Berchem-Sainte-Agathe (BE)
(72) Inventeur: MABIKA NTUMBA OYAYA, Francis, 9320 Erembodegem (BE); NAGAPIN, Patrick, 1082 Berchem-Sainte-Agathe (BE)
(74) Mandataire: Calysta NV

(57) **Abrégé**

La présente invention se rapporte à un dispositif de guidage et de retour d'un ballon (1) agencé pour être accroché de manière amovible à un anneau d'un panier (2) de basketball.

## Description

La présente invention se rapporte à un dispositif de guidage et de retour d'un ballon agencé pour être accroché de manière amovible à un anneau d'un panier de basketball.

Les dispositifs de guidage et de retour d'un ballon se fixant ou s'accrochant à un anneau d'un panier de basketball sont bien connus de l'art antérieur et des joueurs de basketball.

Le tir au basketball est l'une des compétences les plus importantes pour les joueurs basket, les basketteurs, tout en étant la compétence la plus longue et dure à travailler. En effet, pour améliorer leur tir, les basketteurs doivent améliorer à la fois leur précision, leur consistance et leur régularité, ce qui demande énormément de temps et d'investissement personnel.

Pour cela, les basketteurs doivent maintenir une posture particulière face au panier et tenir fermement le ballon avec les deux mains et les doigts écartés afin d'avoir un contrôle optimal sur le tir. En outre, les pieds sont écartés à la largeur des épaules pour une stabilité optimale, les coudes sont alignés avec les épaules pour assurer une base stable lors du tir et cette position doit être maintenue stable tout au long du tir.

En plus de la posture, la concentration joue un rôle crucial pour les basketteurs afin de focaliser toute l'attention sur le panier et éliminer les distractions environnantes. Le joueur doit travailler sur la visée, en maintenant les yeux fixés sur le panier pendant tout le mouvement de tir, en évitant de détourner le regard. La précision de la visée est essentielle car elle influence directement la trajectoire du ballon, le joueur devant donc aligner ses yeux, le ballon et le panier de manière cohérente.

Il est également nécessaire de travailler sur la force et l'endurance afin de maintenir la posture stable et pouvoir lancer le ballon avec suffisamment de force afin qu'il atteigne le panier, et ce durant les très nombreuses répétitions des séances d'entraînement.

En effet, une flexion des genoux est nécessaire pour générer une force ascendante et le joueur doit également synchroniser les mouvements des jambes et des bras pour propulser le ballon, en maintenant la visée et en complétant ce mouvement pas une flexion du poignet permettant de conférer au ballon une rotation nécessaire pour une trajectoire stable.

La clé de la réussite pour les tirs au basketball, comme tout sport, reste la répétition du mouvement correct afin de développer une mémoire musculaire ce qui permet au joueur de répéter le geste précisément à chaque tentative. Aussi, la pratique régulière et continue des mouvements améliore également la confiance, la coordination, la précision et l'efficacité, ce qui permet d'améliorer à la fois la technique de tir que le taux de réussite des paniers.

L'arc de tir est tout aussi crucial qu'un bon mouvement pour réussir un panier. En effet, lorsque le ballon est libéré par le joueur, un arc de tir généralement entre 45° et 55° est préféré pour maximiser la probabilité que le ballon entre dans le panier (*Okubo, H.,* & *Hubbard, M. (2006).* Dynamics of *the basketball shot with application to the* free throw). Un arc de tir approprié permet au ballon de passer au-dessus du rebord de l'anneau avec une trajectoire qui augmente la surface effective du panier vue de haut. Cela réduit la marge d'erreur latérale et augmente les chances que le ballon pénètre dans l'anneau.

Ce faisant, on comprend que réussir un panier au basketball n'est pas chose aisée et que réussir des paniers en continu et de manière presque automatique l'est encore moins nécessitant concentration, visée, répétition et maîtrise de l'arc de tir, ainsi les exercices d'entraînement au tir sont particulièrement répétitif et déplaisant étant donné que les joueurs doivent non seulement maîtriser l'ensemble du geste, mais surtout être capable de tirer sous différents angles et distances sur le terrain de basketball.

Ainsi, les joueurs qu'ils soient amateurs, semi-professionnels ou professionnels doivent généralement effectuer plusieurs centaines de tirs à chaque session d'entraînement, à différentes positions et sous différents angles, et malheureusement, à moins qu'une autre personne ne récupère et renvoi les ballons, le joueur qui s'entraîne passe plus de temps à récupérer les ballons qu'à tirer, ce qui affecte négativement le rythme du tireur et rend la pratique de tir moins efficace.

Il arrive aussi bien souvent que les basketteurs jouent ou s'entraînent seul surdes terrains publics par exemple, dans ce cas le joueur passe également plus de temps à se déplacer sur le terrain plutôt qu'à travailler son tir, ce qui affecte négativement son entraînement.

Il a donc été développé des dispositifs de guidage et de retour d'un ballon afin de permettre aux utilisateurs, joueurs, basketteurs de minimiser leur temps de déplacement et de maximiser leur temps de pratique et d'entraînement au tir.

On connaît de l'art antérieur par exemple les documents US6224503, US3917263, US10080944 ou encore US4667957 qui divulguent des dispositifs volumineux et statiques qui nécessitent un temps conséquent et plusieurs personnes pour réaliser l'installation, et une fois installé, de tels dispositifs sont statiques et difficilement déplaçables. En outre de tels dispositifs bien qu'ils puissent présenter certains avantages, gênent malheureusement la visée et entravent l'expérience positive du joueur, basketteur.

Il a ainsi été développé des dispositifs de guidage et de retour d'un ballon moins volumineux, plus compacts, qui essayent de moins entraver la vision du joueur, basketteur.

Par exemple, on connaît de l'art antérieur le document US5348290 qui divulgue une rampe de guidage d'un ballon de basketball qui peut être accrochée au moyen de crochets de fixation à un anneau d'un panier de basketball.

Malheureusement, bien que de tels dispositifs soient plus compacts et entravant dans une moindre mesure la visée du joueur lors de ses exercices de tirs, ils mériteraient d'être améliorés, notamment lorsqu'on considère que l'anneau, le cerceau métallique d'un panier de basketball est à une hauteur réglementaire de 3,05 mètres, de tels dispositifs nécessitent soit plusieurs personnes pour être installés, soit du matériel supplémentaire tel qu'une échelle, rendant difficile l'utilisation et l'installation par un joueur, basketteur seul.

On connaît ainsi à cet effet le document US2015/258404 qui divulgue un dispositif de guidage et de retour d'un ballon agencé pour être accroché de manière amovible à un anneau d'un panier de basketball, qui comprend un cadre pouvant facilement être manipulé par un joueur pour atteindre l'anneau du panier de basketball, un anneau de fixation additionnel agencé pour se superposer à l'anneau du panier de basketball, des rabats pour collecter les tirs manqués et une rampe en filet pour retourner le ballon vers l'utilisateur lors d'un tir réussi.

Cependant, bien que ces dispositifs permettent aux utilisateurs, joueurs, basketteurs de diminuer les déplacements non désirés pour récupérer le ballon après un tir, ils restent encore insuffisants et ont eu besoin d'être à nouveau améliorés.

Il existe donc un réel besoin de fournir un dispositif de guidage et de retour d'un ballon agencé pour être accroché de manière amovible à un anneau d'un panier de basketball, qui permette aux sportifs d'améliorer leur pratique du tir au panier, simplifié et dont l'installation et la désinstallation est aisée et facilitée pour un basketteur seul, tout en étant robuste et durable dans le temps.

Un objectif de la présente invention est de surmonter au moins partiellement les défis et préjugés de l'état de la technique.

En particulier, un objectif de la présente invention est de fournir un dispositif qui permette aux sportifs et basketteurs qu'ils soient amateurs, semi-professionnels ou professionnels, d'améliorer leur pratique du tir au panier.

Un objectif de l'invention est de permettre le retour d'un ballon vers le tireur lorsque le tir au panier est réussi et que le ballon traverse l'anneau complètement avec une trajectoire optimale d'environ 45° à 55° lors de l'entrée dans l'anneau.

Un autre objectif de l'invention est de permettre le retour d'un ballon vers le tireur lorsque le tir au panier est réussi avec une trajectoire non-optimale, inférieure à 45° ou supérieure à 55° lors de l'entrée dans l'anneau ou lorsque le ballon touche/ricoche sur le panneau avant de rentrer dans l'anneau également appelé « bank shot ».

Un objectif de l'invention est de fournir un dispositif qui soit facilement transportable, dont l'installation et la désinstallation est facile et aisée pour un basketteur seul, et dont l'orientation peut être facilement ajustée.

En particulier, un objectif de la présente invention est de fournir un dispositif robuste et résistant, adaptable à différents types de paniers de basketball (anneau torique, anneau en tôle arrondie , avec filet en corde, filet en chaîne, ou sans filet, ), tout en limitant la gêne de la visée du basketteur afin que ce dernier puisse suivre la trajectoire du ballon sans entraves.

La présente invention a pour but de pallier les inconvénients de l'état de la technique en procurant un dispositif de guidage et de retour d'un ballon agencé pour être accroché de manière amovible à un anneau d'un panier de basketball, comprenant une première structure latérale gauche et une deuxième structure latérale droite reliées entre elles par au moins un premier arceau s'étendant dans une direction sensiblement horizontale ou oblique vers l'arrière et lequel comprend au moins un premier moyen de fixation d'un moyen de retour d'un ballon, chacune desdites première et deuxième structures latérales comprenant au moins un moyen de préhension s'étendant dans une direction sensiblement verticale vers le bas, au moins un moyen de renfort et de guidage s'étendant dans une direction sensiblement verticale vers le haut et au moins un moyen d'accroche audit anneau d'un panier de basketball, ledit dispositif comprenant au moins un moyen de retour d'un ballon agencé pour être fixé audit au moins un moyen de fixation dudit au moins un premier arceau et comprenant au moins une première partie supérieure agencée pour s'étendre dans une direction sensiblement verticale vers le haut et au moins une deuxième partie inférieure agencée pour s'étendre dans une directement sensiblement oblique vers l'avant.

Le dispositif de guidage et de retour d'un ballon selon la présente invention comprend une structure qui peut être facilement assemblée et désassemblée par un joueur et transportée aisément dans un sac de sport ou encore attaché de manière solidaire et transportable via une lanière ou sangle par exemple.

En outre, lorsque le dispositif selon la présente invention est assemblé par le joueur, le basketteur, son installation et désinstallation sont également aisées étant donné que les structures latérales gauche et droite du dispositif comprennent au moins un moyen de préhension qui s'étend dans une direction sensiblement verticale vers le bas. Le joueur, l'utilisateur, le basketteur peut alors aisément saisir le dispositif selon la présente invention avec ses deux mains, via les deux moyens de préhension gauche et droite et accrocher le dispositif à l'anneau d'un panier si situant à une hauteur de 3,05 mètres, grâce au moyen d'accroche respectivement gauche et droite, et ce sans nécessiter d'assistance d'une autre personne ou d'une échelle, l'accroche pouvant être effectuée aussi bien sur un panier avec un filet en corde, un panier avec un filet en chaîne, un panier sans filet, un panier avec un anneau torique ou enfin un panier avec un anneau en tôle. Le dispositif s'adaptant ainsi à de multiples terrains de basketball qu'ils soient publics, communaux ou plus professionnels. De la même manière, lorsque l'utilisateur, le joueur, souhaite changer, adapter, améliorer, rectifier ou encore corriger l'orientation du dispositif selon l'invention, il peut saisir facilement les deux moyens de préhension gauche et droite et changer l'orientation du dispositif.

De manière particulièrement avantageuse, le dispositif selon la présente invention est un dispositif de guidage et de retour d'un ballon grâce à la synergie d'une part des structures latérales respectivement gauche et droite qui comprennent chacune un moyen de renfort et de guidage qui s'étend dans une direction sensiblement verticale vers le haut, à l'opposé du moyen de préhension qui s'étend verticalement vers le bas, et d'autre part du au moins un moyen de retour d'un ballon qui est fixé au moyen de fixation du premier arceau qui s'étend entre les deux structures latérales. En outre, le moyen de retour d'un ballon comprend une première partie supérieure qui s'étend dans une direction sensiblement verticale vers le haut et une deuxième partie inférieure qui elle s'étend dans une direction sensiblement oblique vers l'avant, le moyen de retour d'un ballon fonctionnant de manière similaire à une rampe pour diriger le ballon reçu lors d'un panier réussi vers le joueur.

En effet, une fois monté et en fonctionnement, le dispositif selon l'invention comprend une partie centrale servant de structure avec les structures latérales gauche et droite ainsi que l'arceau les reliant et qui s'étend dans une direction sensiblement horizontale vers l'arrière ou oblique vers l'arrière, une partie supérieure permettant le guidage du ballon traversant l'anneau du panier lors d'un panier réussi et guidant le ballon dans le dispositif de l'invention et vers sa partie inférieure, et une partie inférieure recevant le ballon préalablement guidé et permettant le retour du ballon vers le basketteur.

Ainsi, le dispositif selon la présente invention permet aux joueurs et basketteurs amateurs, semi-professionnels ou encore professionnels, d'améliorer leur pratique du tir au panier et considérablement le nombre de tirs, la consistance et la régularité lors des entraînements permettant in fine d'améliorer et de renforcer l'expérience positive d'un entraînement au tir. En effet, grâce aux moyens de renfort et de guidage respectivement gauche et droite qui s'étendent des structures latérales, ainsi que la partie supérieure du moyen de retour d'un ballon qui s'étend également vers le haut à l'arrière du dispositif, le dispositif au niveau de sa partie supérieure présente une structure en U orienté dans une direction sensiblement horizontale ou oblique vers l'arrière permettant de guider un ballon de basketball qui traverse l'anneau du panier que ce soit lors d'un tir avec une trajectoire optimale de 45° à 50° lors de l'entrée dans l'anneau mais également lorsque le panier est réussi avec une trajectoire non-optimale et qui est ainsi guidé par les moyens de renfort et de guidage latéraux, par exemple inférieure à 45° ou supérieure à 50° lors de l'entrée dans l'anneau ou encore même lorsque le ballon touche le panneau avant de rentrer dans l'anneau (« bank shot »). Ainsi, quel que soit l'angle de pénétration du ballon dans l'anneau et sa trajectoire initiale, le dispositif de l'invention permet avantageusement de guider le ballon et éviter qu'il ne s'échappe par les côtés. Cela contrairement aux dispositifs de l'état de la technique pour lesquels même si le ballon franchit l'anneau du panier peut s'échapper par les côtés ouverts des dispositifs et donc ne pas être guidé par la rampe.

De préférence, l'au moins un moyen de renfort et de guidage s'étendant dans une direction sensiblement verticale vers le haut de chacune desdites première et deuxième structures latérales du dispositif de guidage et de retour d'un ballon selon la présente invention comprennent au moins une première paroi latérale additionnelle et/ou au moins une deuxième paroi latérale additionnelle.

En effet, cela présente l'avantage de fournir au moins une et/ou au moins deux parois latérales additionnelles, par exemple sous forme d'ailes ou d'ailettes afin d'encore mieux bloquer et guider le ballon entrant dans le dispositif lors d'un panier réussi et de le guider dans le dispositif et vers le moyen de retour vers le joueur.

Préférentiellement, l'au moins une première paroi latérale additionnelle du dispositif de guidage et de retour d'un ballon selon la présente invention s'étend dans une direction sensiblement horizontale vers l'avant et/ou oblique vers l'avant, et/ou l'au moins une deuxième paroi latérale additionnelle du dispositif de guidage et de retour d'un ballon selon la présente invention s'étend dans une direction sensiblement horizontale vers l'arrière et/ou oblique vers l'arrière.

Plus préférentiellement, l'au moins un moyen d'accroche à l'anneau d'un panier de basket du dispositif de guidage et de retour d'un ballon selon la présente invention s'étend depuis l'au moins une première paroi latérale additionnelle de chacune des première et deuxième structures latérales, de préférence au moins deux moyens d'accroche à l'anneau d'un panier de basket s'étendent depuis l'au moins une première et depuis l'au moins une deuxième parois latérales additionnelles de chacune des première et deuxième structures latérales.

Avantageusement, l'au moins un moyen de préhension de chacune des première et deuxième structures latérales du dispositif de guidage et de retour d'un ballon selon la présente invention est un moyen de préhension télescopique.

Plus avantageusement, le moyen de préhension télescopique de chacune des première et deuxième structures latérales du dispositif de guidage et de retour d'un ballon selon la présente invention comprend au moins une poignée.

En effet, cela permet avantageusement au dispositif de l'invention d'avoir une première position d'installation dans laquelle les moyens de préhension télescopiques sont en position dépliée ou étendue facilitant l'installation à l'anneau du panier, et une deuxième position d'utilisation dans laquelle les moyens de préhension télescopiques sont en position repliée ou rétrécie afin d'une part de diminuer la gêne et améliorer la visée du joueur, et d'autre part de diminuer l'encombrement du dispositif de l'invention sous le panier afin de permettre davantage de mouvement du ou des joueur(s).

Il est également envisagé que l'au moins un moyen de préhension de chacune des première et deuxième structures latérales du dispositif de guidage et de retour d'un ballon selon la présente invention soit pliable et/ou amovible et/ou pivotable. Cela permettant de limiter l'encombrement, gagner de la place, éventuellement libérer encore davantage la visée du joueur, tout en permettant quand nécessaire d'atteindre l'anneau avec le dispositif à bout de bras.

Encore plus avantageusement, le dispositif de guidage et de retour d'un ballon selon la présente invention comprend en outre au moins un deuxième arceau reliant la première structure latérale gauche à la deuxième structure latérale droite comprenant au moins un deuxième moyen de fixation du moyen de retour d'un ballon, de préférence l'au moins un deuxième arceau s'étend dans une direction sensiblement verticale vers le bas.

En particulier, la deuxième partie inférieure du au moins un moyen de retour d'un ballon du dispositif de guidage et de retour d'un ballon selon la présente invention est agencée pour être fixée à l'au moins un deuxième moyen de fixation du au moins un deuxième arceau.

Cela permettant avantageusement que le moyen de retour du ballon du dispositif selon l'invention repose et soit fixé à la fois à l'au moins un premier arceau qui s'étend dans une direction sensiblement horizontale ou oblique vers l'arrière, mais également à l'au moins un deuxième arceau qui s'étend dans une direction sensiblement verticale vers le bas, cela renforçant la robustesse et la résistance du dispositif de l'invention, tout en permettant un meilleur réglage de l'angle de retour du ballon vers le joueur.

Plus particulièrement, l'au moins un premier arceau et/ou l'au moins un deuxième arceau du dispositif de guidage et de retour d'un ballon selon la présente invention est/sont ajustable(s) entre une première position de fermeture et une deuxième position d'ouverture.

En effet, de manière particulièrement avantageuse l'au moins un premier arceau et/ou l'au moins un deuxième arceau du dispositif de l'invention étant ajustables, par exemple de manière élastique ou déformable, permettent à l'utiliser d'ouvrir et de fermer le dispositif via des mouvements de cisaillement. Par exemple, en saisissant les moyens de préhension, et en effectuant un mouvement de cisaillement intérieur, grâce à l'ajustabilité, élasticité, déformabilité du premier et/ou du deuxième arceau, les moyens d'accroche du dispositif vont s'écarter vers l'extérieur ce qui va permettre à l'utilisateur de passer au-dessus de l'anneau du panier puis d'effectuer un mouvement de cisaillement extérieur afin de rapprocher vers l'intérieur les moyens d'accroche et ainsi d'accrocher le dispositif à l'anneau d'un panier de basketball, et inversement pour retirer facilement le dispositif accroché à l'anneau. De manière similaire, les propriétés ajustables, par exemple de manière élastique ou déformable, permettent au dispositif de l'invention de s'ouvrir afin de s'accrocher à l'anneau d'un panier de basketball et ensuite de revenir à sa première position de fermeture.

Avantageusement, l'au moins un moyen de retour d'un ballon du dispositif de guidage et de retour d'un ballon selon la présente invention est choisi dans le groupe comprenant au moins une rampe pleine, au moins deux rampes pleines, au moins une rampe comprenant une série d'ouvertures, au moins deux rampes comprenant une séries d'ouvertures, au moins une rampe comprenant un filet, au moins deux rampes comprenant un filet, une série de tubes, une série de tubes interconnectés, au moins deux tubes interconnectés, au moins quatre tubes interconnectés, et leur combinaison.

De manière préférée, l'au moins un moyen de retour d'un ballon du dispositif selon l'invention est au moins quatre tubes interconnectés, respectivement deux tubes interconnectés gauche et deux tubes interconnectés droite.

Cela présente l'avantage de considérablement limiter la gêne visuelle du joueur, tout en assurant un guidage et un retour du ballon vers l'utilisateur.

Plus avantageusement, l'au moins un moyen de retour d'un ballon du dispositif de guidage et de retour d'un ballon selon la présente invention présente une forme sensiblement concave selon un plan vertical, de préférence l'au moins une première partie supérieure du au moins un moyen de retour d'un ballon présente une forme sensiblement concave selon un plan vertical et l'au moins une deuxième partie inférieure du au moins un moyen de retour d'un ballon présente une forme sensiblement convexe selon un plan vertical.

Plus particulièrement, l'au moins un moyen de retour d'un ballon du dispositif selon l'invention présente une forme sensiblement concave selon un plan horizontal.

Ainsi, lorsqu'on regarde le dispositif selon l'invention de face, et plus particulièrement le moyen de retour d'un ballon, le milieu de ce moyen de retour d'un ballon est plus profond sur toute la longueur verticale, cela permet d'avoir la forme d'une rigole avec les bords relevés afin de centrer le ballon lors de sa descente.

Encore plus particulièrement, le au moins un moyen de retour d'un ballon du dispositif de guidage et de retour d'un ballon selon la présente invention comprend un revêtement et/ou un matériau adhérent.

En effet, de manière avantageuse, l'au moins un moyen de retour du ballon permet de favoriser l'expérience positive du jouer en ce que plus le tir est parfait avec une bonne trajectoire, plus le ballon va être retourné rapidement vers le joueur, cela étant rendu possible grâce à la forme sensiblement concave selon un plan vertical de la première partie supérieure et à la forme sensiblement convexe selon un plan vertical de la deuxième partie inférieure du moyen de retour du ballon, permettant une accélération du ballon lors de sa traversée du dispositif de l'invention et son retour vers l'utilisateur.

En outre, le moyen de retour du ballon du dispositif selon l'invention comprenant un revêtement adhérent permet d'assurer une bonne adhérence du ballon afin qu'il ne glisse pas seulement le long du moyen de retour mais que le ballon prenne un mouvement de rotation, accélérant et améliorant ainsi le retour vers le joueur. Cela permettant ainsi d'améliorer la qualité du retour du ballon vers le joueur ainsi que le rebond au sol.

Avantageusement, le au moins un moyen d'accroche au anneau d'un panier de basketball du dispositif de guidage et de retour d'un ballon selon la présente invention comprend un revêtement et/ou un matériau adhérent et de protection.

Cela permet notamment d'amortir les chocs entre le dispositif de l'invention et l'anneau du panier, améliorant ainsi la robustesse et la longévité du dispositif selon l'invention.

Dans un mode de réalisation avantageux selon la présente invention, le dispositif de guidage et de retour d'un ballon comprend un système électronique lequel comprend une série de capteurs détectant et enregistrant des données générées par les contacts entre le dispositif et un ballon.

En outre, le système électronique du dispositif de guidage et de retour d'un ballon selon l'invention, comprend un processeur, une mémoire et un moyen de transmission agencé pour communiquer avec un moyen de réception des données générées par les contacts entre le dispositif et un ballon.

Cela permettant de manière avantageuse, à l'utilisateur, au joueur, de recevoir sur son téléphone, via une application, les données générées lors de son entraînement et utilisation du dispositif de l'invention, permettant d'effectuer un suivi de ses performances et de l'amélioration de sa pratique au tir.

Préférentiellement, le dispositif de guidage et de retour d'un ballon selon la présente invention comprenant au moins un rabat additionnel relié auxdites structures latérales et/ou auxdits moyens de renfort et de guidage et/ou auxdits moyens d'accroche, et qui est agencé pour être positionné au-dessus de l'anneau d'un panier de basketball pour absorber l'élan d'un ballon de basket et de diriger le ballon vers l'intérieur de l'anneau du panier.Alternativement, le dispositif de guidage et de retour d'un ballon selon la présente invention, comprend un système de moyens amortissants tels que des mousses, qui sont reliés auxdites structures latérales et/ou auxdits moyens de renfort et de guidage et/ou auxdits moyens d'accroche, et qui sont agencés pour être positionnés au-dessus de l'anneau d'un panier de basketball.

Cela dans le but d'amortir les tirs manqués, idéalement rediriger le ballon dans l'anneau du panier de basketball et dans le dispositif de l'invention pour que le ballon puisse tout de même être retourné vers le joueur, ou bien de permettre au joueur de diminuer ses déplacements pour aller chercher le ballon dont le tir a été manqué.

De préférence, le dispositif selon la présente invention comprend un moyen de lestage. Cela permettant d'augmenter le poids et la stabilité lors de l'accroche à l'anneau du panier de basketball.

D'autres formes de réalisation du dispositif de guidage et de retour d'un ballon selon la présente invention sont indiquées dans les revendications annexées.

D'autres caractéristiques, détails et avantages de l'invention ressortiront de la description donnée ci-après, à titre non limitatif et en faisant référence aux dessins et aux exemples.
La figure 1 est une vue en perspective du dispositif selon l'invention vu de 3/4 avant gauche.
La figure 2 est une vue en perspective du dispositif selon la figure 1 accroché à un anneau de panier de basketball. Sur les figures, les éléments identiques ou analogues portent les mêmes références.

Les figures 1 et 2 représentent le dispositif de guidage et de retour d'un ballon 1 selon la présente invention, respectivement seul (Fig. 1) et accroché à un anneau d'un panier 2 de basketball.

Dans ces représentations, le dispositif 1 comprend une première structure latérale gauche 3 et une deuxième structure latérale droite 4, lesquelles structures latérales 3 et 4 sont reliées par un premier arceau 5 qui s'étend dans une direction sensiblement horizontale vers l'arrière et par un deuxième arceau 18 qui s'étend dans une direction sensiblement verticale vers le bas. Plus particulièrement le premier arceau 5 et le deuxième arceau 18 sont ajustables entre une première position de fermeture (Fig. 1 et Fig. 2) et une deuxième position d'ouverture (non représentée). Cela permet de fournir un dispositif 1 selon l'invention déformable, qui peut s'ouvrir afin de s'accrocher à l'anneau d'un panier 2 de basketball et ensuite de revenir à sa première position de fermeture tel que représenté. En outre, chacun des arceaux 5 et 18, comprend respectivement deux moyens de fixation 6 et deux moyens de fixation 19 afin de fixer, de manière réversible, un moyen de retour 7 d'un ballon.

Les structures latérales gauche 3 et droite 4 comprennent notamment un moyen de préhension 8 et 9 qui est un bras télescopique muni d'une poignée qui s'étendent chacun dans une direction sensiblement verticale vers le bas. Afin de limiter l'encombrement du dispositif 1 selon l'invention, gagner de la place, libérer davantage la visée du joueur, il est bien entendu envisagé par la présente invention que les moyens de préhension 8 et 9 soient pliables, amovibles ou encore pivota bles.

En outre, les structures latérales gauche 3 et droite 4 comprennent respectivement chacune un moyen de renfort et de guidage gauche 10 et droite 11 qui s'étendent dans une direction sensiblement verticale vers le haut à l'inverse des moyens de préhension 8 et 9. Chacun des moyens de renfort et de guidage gauche 10 et droite 11 comprend une première paroi additionnelle 16 sous forme d'ailette s'étendant dans une direction sensiblement oblique vers l'avant, et une deuxième paroi additionnelle 17 sous forme d'ailette s'étendant dans une direction sensiblement oblique vers l'arrière. Chacune des parois additionnelles 16 gauche et 16 droite, 17 gauche et 17 droite, comprend un moyen d'accroche 12 sous forme de crochet, soit quatre moyens d'accroche 12 permettant d'accrocher de manière amovible le dispositif 1 de l'invention à un anneau d'un panier 2 de basketball. Le dispositif 1 tel que représenté aux figures 1 et 2 comprend un moyen de retour 7 d'un ballon, à savoir une rampe gauche sous forme de deux tubes interconnectés avec une ouverture centrale et une rampe droite sous forme de deux tubes interconnectés avec une ouverture centrale. Il est bien entendu envisagé par la présente invention que le moyen de retour 7 d'un ballon soit une série de rampes pleines, une série de rampes avec une série d'ouvertures, une série de rampes comprenant un filet, une série de tubes, de tubes interconnectés ou encore leur combinaison.

Les deux rampes gauche 7 et droite 7, définissant le moyen de retour 7 d'un ballon selon la présente invention, comprennent respectivement une première partie supérieure 14 qui s'étend dans une direction sensiblement verticale vers le haut, fixées aux moyens de fixation 6 du premier arceau 5, et une deuxième partie inférieure 5 qui s'étend dans une direction sensiblement oblique vers l'avant, fixées aux moyens de fixation 19 du deuxième arceau 18.

En outre, la partie supérieure 14 du moyen de retour 7 d'un ballon tel que représenté aux figures 1 et 2, présente une forme sensiblement concave selon un plan vertical et la deuxième partie inférieure 15 du moyen de retour 7 d'un ballon présente une forme sensiblement convexe selon un plan vertical. De plus, le moyen de retour 7 d'un ballon présente une forme sensiblement concave selon un plan horizontal.

Ainsi, le milieu du moyen de retour 7 d'un ballon est plus profond sur toute la longueur verticale, cela permet d'avoir la forme d'une rigole avec les bords relevés afin de centrer le ballon lors de sa descente. De plus, le moyen de retour 7 du ballon permet de favoriser l'expérience positive du jouer en ce que plus le tir est parfait avec une bonne trajectoire, plus le ballon va être retourné rapidement vers le joueur, cela étant rendu possible grâce à la forme sensiblement concave selon un plan vertical de la première partie supérieure 14 et à la forme sensiblement convexe selon un plan vertical de la deuxième partie inférieure 15 du moyen de retour 7 du ballon, permettant une accélération du ballon lors de sa traversée du dispositif 1 de l'invention et son retour vers l'utilisateur.

Enfin, le moyen de retour 7 d'un ballon du dispositif 1 selon l'invention comprend un revêtement et/ou un matériau adhérent, permettant d'éviter que le ballon glisse dans le dispositif 1 de l'invention, mais plutôt que le ballon lors de son passage dans le dispositif 1 de l'invention prenne un mouvement de rotation, augmentant sa vitesse, sont rebond au sol et donc son retour efficace vers le joueur.

De plus les crochets d'accroche 12 du dispositif 1 à l'anneau d'un panier 2 de basketball comprennent un revêtement et/ou un matériau adhérent et de protection permettant d'amortir les coups générés par le ballon contre le dispositif 1 et d'éviter d'endommager le dispositif 1 qui repose sur l'anneau d'un panier 2 de basketball.

Bien que cela ne soit pas représenté sur les figures 1 et 2, le dispositif 1 de l'invention peut comprendre un système électronique lequel comprend une série de capteurs détectant et enregistrant des données générées par les contacts entre le dispositif 1 et un ballon, par exemple le nombre de passages de ballon dans le dispositif 1 de l'invention équivalent à un panier réussi, ou encore les impacts de ballon contre le dispositif 1 de l'invention pour lesquels le ballon n'est pas passé au travers du dispositif 1 équivalent à un panier manqué, permettant de donner au joueur des données et statistiques sur ses entraînements.

Par exemple, le système électronique du dispositif de guidage et de retour 1 d'un ballon selon l'invention, comprend un processeur, une mémoire et un moyen de transmission agencé pour communiquer avec un moyen de réception des données générées par les contacts entre le dispositif et un ballon.

D'autres caractéristiques et avantages de la présente invention seront tirés de la description non limitative qui suit, et en faisant référence aux dessins et aux exemples.

Il est bien entendu que la présente invention n'est en aucune façon limitée aux formes de réalisations décrites ci-dessus et que bien des modifications peuvent y être apportées sans sortir du cadre des revendications annexées.

## Revendications

1. Dispositif de guidage et de retour d'un ballon (1) agencé pour être accroché de manière amovible à un anneau d'un panier (2) de basketball, comprenant une première structure latérale gauche (3) et une deuxième structure latérale droite (4) reliées entre elles par au moins un premier arceau (5) s'étendant dans une direction sensiblement horizontale ou oblique vers l'arrière et lequel comprend au moins un premier moyen de fixation (6) d'un moyen de retour (7) d'un ballon, chacune desdites première et deuxième structures latérales (3, 4) comprenant au moins un moyen de préhension (8, 9) s'étendant dans une direction sensiblement verticale vers le bas, au moins un moyen de renfort et de guidage (10, 11) s'étendant dans une direction sensiblement verticale vers le haut et au moins un moyen d'accroche (12, 13) audit anneau d'un panier (2) de basketball, ledit dispositif (1) comprenant au moins un moyen de retour (7) d'un ballon agencé pour être fixé audit au moins un moyen de fixation (6) dudit au moins un premier arceau (5) et comprenant au moins une première partie supérieure (14) agencée pour s'étendre dans une direction sensiblement verticale vers le haut et au moins une deuxième partie inférieure (15) agencée pour s'étendre dans une directement sensiblement oblique vers l'avant.

2. Dispositif de guidage et de retour d'un ballon selon la revendication 1, dans lequel ledit au moins un moyen de renfort et de guidage (10, 11) s'étendant dans une direction sensiblement verticale vers le haut de chacune desdites première et deuxième structures latérales (3, 4) comprend au moins une première paroi latérale additionnelle (16) et/ou au moins une deuxième paroi latérale additionnelle (17).

3. Dispositif de guidage et de retour d'un ballon selon la revendication 2, dans lequel ladite au moins une première paroi latérale additionnelle (16) s'étend dans une direction sensiblement horizontale vers l'avant et/ou oblique vers l'avant, et/ou ladite au moins une deuxième paroi latérale additionnelle (17) s'étend dans une direction sensiblement horizontale vers l'arrière et/ou oblique vers l'arrière.

4. Dispositif de guidage et de retour d'un ballon selon l'une quelconque des revendications 2 ou 3, dans lequel ledit au moins un moyen d'accroche (12, 13) audit anneau d'un panier (2) de basket s'étend depuis ladite au moins une première (16) et/ou deuxième (17) paroi latérale additionnelle de chacune desdites première (3) et deuxième (4) structures latérales, de préférence au moins deux moyens d'accroche (12, 13) audit anneau d'un panier (2) de basket s'étendent depuis ladite au moins une première (16) et depuis ladite au moins une deuxième (17) parois latérales additionnelles de chacune desdites première (3) et deuxième (4) structures latérales.

5. Dispositif de guidage et de retour d'un ballon selon l'une quelconque des revendications 1 à 4, dans lequel ledit au moins un moyen de préhension (8, 9) de chacune desdites première (3) et deuxième (4) structures latérales est un moyen de préhension télescopique.

6. Dispositif de guidage et de retour d'un ballon selon l'une quelconque des revendications 1 à 5, comprenant en outre au moins un deuxième arceau (18) reliant ladite première structure latérale gauche (3) à ladite deuxième structure latérale droite (4) comprenant au moins un deuxième moyen de fixation (19) dudit moyen de retour (7) d'un ballon, de préférence ledit au moins un deuxième arceau (18) s'étend dans une direction sensiblement verticale vers le bas.

7. Dispositif de guidage et de retour d'un ballon selon la revendication 6, dans lequel ladite deuxième partie inférieure (15) dudit au moins un moyen de retour (7) d'un ballon est agencée pour être fixée audit au moins un deuxième moyen de fixation (19) dudit au moins un deuxième arceau.

8. Dispositif de guidage et de retour d'un ballon selon l'une quelconque des revendications précédentes, dans lequel ledit au moins un premier arceau (5) et/ou ledit au moins un deuxième arceau (18) est/sont ajustable(s) entre une première position de fermeture et une deuxième position d'ouverture.

9. Dispositif de guidage et de retour d'un ballon selon l'une quelconque des revendications 1 à 8, dans lequel ledit au moins un moyen de retour (7) d'un ballon est choisi dans le groupe comprenant au moins une rampe pleine, au moins deux rampes pleines, au moins une rampe comprenant une série d'ouvertures, au moins deux rampes comprenant une séries d'ouvertures, au moins une rampe comprenant un filet, au moins deux rampes comprenant un filet, une série de tubes, une série de tubes interconnectés, au moins deux tubes interconnectés, au moins quatre tubes interconnectés, et leur combinaison.

10. Dispositif de guidage et de retour d'un ballon selon l'une quelconque des revendications 1 à 9, dans lequel ledit au moins un moyen de retour (7) d'un ballon présente une forme sensiblement concave selon un plan vertical, de préférence l'au moins une première partie supérieure (14) dudit au moins un moyen de retour d'un ballon présente une forme sensiblement concave selon un plan vertical et l'au moins une deuxième partie inférieure (15) dudit au moins un moyen de retour d'un ballon présente une forme sensiblement convexe selon un plan vertical.

11. Dispositif de guidage et de retour d'un ballon selon l'une quelconque des revendications 1 à 10, dans lequel ledit au moins un moyen de retour (7) d'un ballon présente une forme sensiblement concave selon un plan horizontal.

12. Dispositif de guidage et de retour d'un ballon selon l'une quelconque des revendications 1 à 11, dans lequel ledit au moins un moyen de retour (7) d'un ballon comprend un revêtement et/ou un matériau adhérent.

13. Dispositif de guidage et de retour d'un ballon selon l'une quelconque des revendications 1 à 12, dans lequel ledit au moins un moyen d'accroche (12, 13) audit anneau d'un panier de basketball comprend un revêtement et/ou un matériau adhérent et de protection.

14. Dispositif de guidage et de retour d'un ballon selon l'une quelconque des revendications 1 à 13, comprenant un système électronique lequel comprend une série de capteurs détectant et enregistrant des données générées par les contacts entre ledit dispositif et un ballon, de préférence ledit système électronique comprend un processeur, une mémoire et un moyen de transmission agencé pour communiquer avec un moyen de réception les données générées par les contacts entre ledit dispositif et un ballon.

15. Dispositif de guidage et de retour d'un ballon selon l'une quelconque des revendications 1 à 14, comprenant au moins un rabat additionnel relié auxdites structures latérales et/ou auxdits moyens de renfort et de guidage et/ou auxdits moyens d'accroche, et qui est agencé pour être positionné au-dessus de l'anneau d'un panier de basketball pour absorber l'élan d'un ballon de basket et de diriger ledit ballon vers l'intérieur de l'anneau du panier.
